# EUROPÄISCHE PATENTSCHRIFT

(11) **EP 1 136 407 B1**
(45) Veröffentlichungstag und Bekanntmachung des Hinweises auf die Patenterteilung: **01.03.2006**
(21) Anmeldenummer: 01104519.2
(22) Anmeldetag: 02.03.2001
(51) Int. Cl.: B65H 16/06, B65H 19/12

(54) **Vorrichtung zum Lagern, Transportieren und Zuführen von flächigem Bedruckstoff für eine diesen verarbeitende Maschine**
Device for stocking, transporting and feeding a flat printing product for a machine for treating the same
Dispositif permettant de stocker et de transporter un produit d'impression plat pour en alimenter une machine de traitement

(30) Priorität: 24.03.2000 DE 10014842
(43) Veröffentlichungstag der Anmeldung: 26.09.2001
(73) Patentinhaber: Heidelberger Druckmaschinen Aktiengesellschaft, 69115 Heidelberg (DE)
(72) Erfinder: Buschulte, Rainer, 72660 Beuren (DE); Zahn, Erich, Dr., 69214 Eppelheim (DE)

(56) Entgegenhaltungen:
- DE-A- 2 744 801
- FR-A- 2 679 532
- US-A- 4 709 870
- US-A- 5 390 872

## Beschreibung

Die Erfindung betrifft eine Vorrichtung zum Lagern, Transportieren und Zuführen einer einen Wickel bildenden Bedruckstoffbahn für eine diese verarbeitende Maschine, wie eine Druckmaschine, mit einer Aufnahme für den Wickel.

Zum Bedrucken von flächigem Bedruckstoff, z.B. Papier, wird dieser entweder in Form von Einzelbogen oder in Form einer einen Wickel bildenden Bahn der Maschine zugeführt. Zur Aufnahme eines solchen Wickels sind Haltevorrichtungen bekannt, die den auf eine Wickelwelle aufgebrachten Wickel aufnehmen und zwei einander gegenüberliegende, auf einem mit Rollen ausgestatteten Gestell angeordnete Halteteile aufweisen. An der Oberseite der Halteteile ist jeweils eine Nut vorgesehen, in welche die Wickelwelle von oben einsetzbar ist (siehe beispielsweise JP 25 77 775 Y2). Handhabung und Lagerung solcher Wickel sind problematisch; es besteht insbesondere bei Papier die Gefahr eines Vergilbens durch Lichteinflüsse nachdem eine den Wickel im Lieferzustand üblicherweise umgebende Schutzhülle entfernt ist und wenn der Wickel in diesem Zustand nicht alsbald vollständig verarbeitet wird, und es besteht die Gefahr einer Beschädigung durch Feuchtigkeit und durch mechanische Einflüsse. Weiterhin erfordert das Bestücken einer solchen Haltevorrichtung mit einem Wickel insofern einen apparativen Aufwand als eine Hubvorrichtung für den Wickel erforderlich ist.

Die JP 2577775 Y2 offenbart weiterhin eine Vorrichtung zum Zuführen von flächigem Bedruckstoff für eine diesen verarbeitende Maschine, welche aus einem drehbaren Magazin nach Art eines Revolvers besteht, in welchen mehrere Wickel einsetzbar sind. Das Bestücken des Magazins mit den Wickeln erfordert ebenfalls einen apparativen Aufwand und das Magazin ist zum Lagern und Transportieren von Wickeln nicht geeignet.

Die US-A-5,390,872 zeigt eine Vorrichtung zum Lagern, Transportieren und Zuführen einer einen Wickel bildenden Bedruckstoffbahn für eine diese verarbeitende Maschine, wie eine Druckmaschine, mit einer Aufnahme für den Wickel, wobei ein den Wickel umschließend aufnehmendes Gehäuse vorgesehen ist, aus welchem heraus die Bedruckstoffbahn abwickelbar ist, wobei zum Transport des Gehäuses an eine Basis eine Anzahl von Rollen angebracht ist

Die FR-A-2 679 532 zeigt eine Vorrichtung zum Lagern, Vorrichtung zum Lagern, Transportieren und Zuführen einer einen Wickel bildenden Bedruckstoffbahn für eine diese verarbeitende Maschine, wie eine Druckmaschine, mit einer Aufnahme für den Wickel, wobei ein den Wickel umschließend aufnehmendes Gehäuse vorgesehen ist, aus welchem heraus die Bedruckstoffbahn abwickelbar ist und welches eine analog zu einer Palette handhabbare Basis aufweist.

Der Erfindung liegt die Aufgabe zugrunde, eine einfache und kostengünstige Vorrichtung zum Lagern, Transportieren und Zuführen einer einen Wickel bildenden Bedruckstoffbahn für eine diese verarbeitende Maschine vorzuschlagen, welche unter Vermeidung der oben genannten Nachteile, wie insbesondere einer Materialschädigung des Wickels durch Vergilben, Feuchtigkeit und mechanische Einflüsse, einen sicheren Transport und eine sichere Lagerung desselben gewährleistet.

Erfindungsgemäß wird diese Aufgabe durch eine Vorrichtung mit den Merkmalen des Anspruchs 1 gelöst.

Das Gehäuse bildet einen Schutz vor mechanischen Beschädigungen und Licht-, Staubund Feuchtigkeitsschutz für den Wickel und ermöglicht eine einfache Handhabung.

Zur Verarbeitung von Bedruckstoffbahnen mit unterschiedlicher Formaterstreckung quer zur Verarbeitungsrichtung, werden erfindungsgemäße Vorrichtungen mit unterschiedlichen Breiten der Bedruckstoffbahnen gegeneinander ausgewechselt.

Erfindungsgemäss ist vorgesehen, dass einander gegenüberliegend, beabstandet angeordnete Halteteile jeweils auf gleichem Niveau angeordnete Auflager zur Aufnahme einer Wickelwelle des Wickels aufweisen und dass die Auflager im wesentlichen als Halbschalen ausgebildet und gemeinsam zwischen einer Bestückungsposition, in der ihnen ein mit einer Wickelwelle bestückter Wickel zuführbar ist, und einer Betriebsposition, in der die Wickelwelle vor Auswurf aus den Halbschalen gesichert ist, um eine zu der Wickelwelle parallele Achse schwenkbar sind.

Hierdurch kann die Vorrichtung auf einfache Weise, z. B. manuell, mit einem Wickel bestückt werden, indem dieser auf eine Wickelwelle aufgesetzt und mit der Wickelwelle, gegebenenfalls über eine Rampe, den in Bestückungsposition angeordneten Halbschalen zugeführt wird, so dass die Halbschalen jeweils ein Ende der Wickelwelle aufnehmen. Anschließend werden die Halbschalen in Betriebsposition geschwenkt, so dass die Wickelwelle vor Auswurf aus den Halbschalen gesichert ist. Der Wickel ist somit sicher und vor mechanischer Beschädigung geschützt lager- und transportfähig.

Weiterhin ist vorgesehen, dass die Halbschalen exzentrisch an den Halteteilen gelagert sind, um eine den Halbschalen in Bestückungsposition zugeführte Wickelwelle mit einem Wickel bei Verschwenken der Halbschalen in Betriebsposition auf ein bezüglich der Aufnahmeposition um einen Abstand h erhöhtes Niveau anzuheben. Auf diese Weise kann der Wickel beispielsweise unter Zuhilfenahme einer Rampe oder dergleichen in die in Aufnahmeposition befindlichen Halbschalen eingebracht und bei Verschwenken der Halbschalen in eine Lagerposition auf eine Höhe angehoben werden, in der der Wickel in den Halbschalen ohne Bodenkontakt frei drehbar ist.

Die Halbschalen können auf beliebige Weise, z.B. mechanisch, manuell, motorisch, insbesondere elektromotorisch, hydraulisch, pneumatisch oder hydropneumatisch schwenkbar sein.

Das Gehäuse ruht vorzugsweise auf einer transportfähigen Basis, welche mittels bekannter Transporteinrichtungen, wie Gabelstaplern, Hubwagen, Rollenförderem oder dergleichen handhabbar ist. Die Basis ist analog zu einer Palette ausgebildet, insbesondere analog zu einer Normpalette ("Düsseldorfer Palette", "Euro-Pool-Palette", "Industriepalette" u.s.w.). Je nach Ausgestaltung ist das Gehäuse von der Basis lösbar oder fest mit dieser verbunden.

Zum ordnungsgemäßen Aufstellen des lösbar ausgebildeten Gehäuses auf der Basis sind bevorzugt Zentriereinrichtungen vorgesehen.

Das Gehäuse weist bevorzugt eine Oberseite auf, auf welche ein weiteres mit einer Basis versehenes Gehäuse absetzbar ist, so dass eine platzsparende Bevorratung einer Mehrzahl von Wickeln oder auch ein gleichzeitiges Bedrucken von mehr als einer Bahn möglich ist. Ein solches, hinreichend stabiles Gehäuse kann beispielsweise mit einer an die Basis einer oberhalb derselben gestapelten Vorrichtung angepassten Struktur versehen sein. Hierzu weisen die Unterseite der Basis und die Oberseite des Gehäuses aneinander angepasste, bevorzugt formschlüssig ineinandergrenzende Strukturen auf.

Eine Entnahmeeinrichtung zum Herausführen der Bedruckstoffbahn aus dem Gehäuse kann beispielsweise zwei gegenüberliegend angeordnete Rollen aufweisen, zwischen denen die Bedruckstoffbahn hindurchführbar ist. Diese Rollen sind vorzugsweise nicht angetrieben und rollen auf der Bedruckstoffbahn ab.

Alternativ kann die Entnahmeeinrichtung auch eine Rolle und ein gegenüberliegend angeordnetes Dichtelement oder auch zwei gegenüberliegend angeordnete Dichtelemente aufweisen, an denen die Bedruckstoffbahn entlanggleitet. Als Dichtelemente kommen insbesondere Filzstreifen zum Einsatz.

Nachfolgend ist die Erfindung anhand einer bevorzugten Ausführungsform unter Bezugnahme auf die Zeichnungen näher erläutert.

Es zeigen:
- Fig. 1: eine schematische Seitenansicht einer Ausführungsform der Vorrichtung mit in Betriebsposition ausgerichteten Halbschalen und
- Fig. 2: eine Detailansicht der Ausführungsform in Richtung Pfeil II der Fig. 1.

In Fig. 1 ist eine Ausführungsform einer erfindungsgemäßen Vorrichtung 1 zum Lagern, Transportieren und Zuführen einer einen Wickel 5 bildenden Bedruckstoffbahn für eine flächige Bedruckstoffe verarbeitende Maschine, wie eine Druckmaschine, dargestellt. Die Vorrichtung 1 weist ein Gehäuse 2 mit zwei einander gegenüberliegend, auf Abstand angeordneten Halteteilen 2a mit jeweils einem als Halbschale 3 ausgebildeten Auflager für eine den Wickel 5 tragende Wickelwelle 6 auf. Die Halbschalen 3 sind exzentrisch an den Halteteilen 2a gelagert und um eine zur Wickelwelle 6 parallele Achse 4 schwenkbar (Pfeil 20), um sie zwischen einer Betriebs- bzw. Lagerposition, wie sie in Figur 1 dargestellt ist, und einer Bestückungs- bzw. Aufnahmeposition zu verschwenken. Während der auf die Wickelwelle 6 aufgebrachte Wickel 5 den in Bestückungsposition angeordneten Halbschalen 3 (nicht gezeigt) gegebenenfalls über eine Rampe im wesentlichen horizontal zuführbar ist, ist die Wickelwelle 6 in Betriebsposition (Fig. 1) der Halbschalen 3 in diesen gesichert und der Wickel 5 bezüglich der Aufnahmeposition (nicht gezeigt) um einen Abstand h auf ein Niveau angehoben, so dass er frei drehbar gelagert ist und in diesem Zustand z.B. von einer umgebenden Verpackung befreit werden kann.

Das Gehäuse 2 umschließt den darin eingesetzten Wickel 5 und umfasst eine derart ausgebildete und bewegbare Abdeckung 9, dass diese eine die Bestückung des Gehäuses 2 mit einem Wickel 5 ermöglichende Öffnung des Gehäuses 2 freizugeben vermag.

Das Gehäuse 2 ruht auf einer als Palette, insbesondere als Normpalette, ausgebildeten Basis 7, wobei die Basis 7 in das Gehäuse 2 integriert sein kann. In einem oberen Abschnitt des Gehäuses ist eine Entnahmeeinrichtung 10 für die Bedruckstoffbahn vorgesehen, die in der gezeigten Ausführung eine insbesondere nicht angetriebene Rolle 11 und ein gegenüberliegend angeordnetes Dichtelement 12, z.B. einen Filzstreifen aufweist, zwischen denen die Bedruckstoffbahn 13 aus dem Gehäuse 2 herausführbar ist.

Wie aus Fig. 2 ersichtlich, ist die Wickelwelle 6 mittels endständiger Wellenzapfen 15 derselben in den Halbschalen 3 der Vorrichtung 1 gelagert. Die Bedruckstoffbahn 13 ist auf einem hier als Kartonhülse 14 ausgebildeten Wickelkern aufgewickelt, welcher auf den Wellenkörper 16 aufgeschoben ist. Zum drehfesten Anordnen der Kartonhülse 14 auf dem Wellenkörper 16 ist letzterer mit Spannelementen 17 ausgestattet, so dass die Kartonhülse 14 reibschlüssig auf dem Wellenkörper 16 gehalten ist.

### Bezugszeichenliste

- 1: Vorrichtung
- 2: Gehäuse
- 2a: Halteteile
- 3: Halbschalen
- 4: Achse
- 5: Wickel
- 6: Wickelwelle
- 7: Basis
- 8: Zentriereinrichtung
- 9: Abdeckung
- 10: Entnahmeeinrichtung
- 11: Rolle
- 12: Dichtelement
- 13: Bedruckstoffbahn
- 14: Kartonhülse
- 15: Wellenzapfen
- 16: Wellenkörper
- 17: Spannelement

## Patentansprüche

1. Vorrichtung zum Lagern, Transportieren und Zuführen einer einen Wickel (5) bildenden Bedruckstoffbahn (13) für eine diese verarbeitende Maschine, wie eine Druckmaschine, mit einer Aufnahme für den Wickel, wobei ein den Wickel (5) umschließend aufnehmendes Gehäuse (2) vorgesehen ist, aus welchem heraus die Bedruckstoftbahn (13) abwickelbar ist und welches eine analog zu einer Palette ausgebildete Basis (7) aufweist,
wobei einander gegenüberliegend, beabstandet angeordnete Halteteile (2a) jeweils auf gleichem Niveau angeordnete Auflager zur Aufnahme einer Wickelwelle (6) zum Abwickeln der Bedruckstoffbahn (13) aufweisen und wobei die Auflager im Wesentlichen als Halbschalen (3) ausgebildet sind,
**dadurch gekennzeichnet,**
**dass** die Halbschalen (3) exzentrisch an den Halteteilen (2a) gelagert sind und die Halbschalen (3) gemeinsam zwischen einer Bestückungsposition, in der ihnen der auf eine Wickelwelle (6) aufgebrachte Wickel (5) zuführbar ist, und einer Betriebsposition, in der die Wickelwelle (6) vor Auswurf aus den Halbschalen (3) gesichert ist, um eine zu der Wickelwelle (6) parallele Achse (4) schwenkbar sind, um eine den Halbschalen (3) in Bestückungsposition zugeführte Wickelwelle (6) mit einem Wickel (5) bei Verschwenken der Halbschalen (3) in Betriebsposition auf ein bezüglich der Bestückungsposition um einen Abstand (h) erhöhtes Niveau anzuheben.

2. Vorrichtung nach Anspruch 1,
**dadurch gekennzeichnet,**
**dass** die Halbschalen (3) mechanisch schwenkbar sind.

3. Vorrichtung nach Anspruch 1,
**dadurch gekennzeichnet,**
**dass** die Halbschalen (3) motorisch, insbesondere elektromotorisch, schwenkbar sind.

4. Vorrichtung nach Anspruch 1,
**dadurch gekennzeichnet,**
**dass** die Halbschalen (3) hydraulisch, pneumatisch oder hydropneumatisch schwenkbar sind.

5. Vorrichtung nach einem der Ansprüche 1 bis 4,
**dadurch gekennzeichnet,**
**dass** dem Gehäuse die transportfähige Basis (7) zugeordnet ist.

6. Vorrichtung nach Anspruch 5,
**dadurch gekennzeichnet,**
**dass** die Basis fest mit dem Gehäuse (2) verbunden ist.

7. Vorrichtung nach einem der Ansprüche 5 oder 6,
**dadurch gekennzeichnet,**
**dass** das Gehäuse (2) auf die Basis (7) absetzbar ist und wenigstens eine Zentriereinrichtung (8) zur Ausnichtung des Gehäuses (2) auf der Basis (7) vorgesehen ist.

8. Vorrichtung nach einem der Ansprüche 1 bis 7,
**dadurch gekennzeichnet,**
**dass** das Gehäuse (2) eine Oberseite aufweist, auf welche ein weiteres mit einer Basis (7) versehenes Gehäuse (2) absetzbar ist.

9. Vorrichtung nach einem der Ansprtlche 1 bis 8,
**gekennzeichnet durch**
eine Entnahmeeinrichtung (10) zum Herausführen der Bedruclcstoffbahn (13) aus dem Gehäuse (2).

10. Vorrichtung nach Anspruch 9,
**dadurch gekennzeichnet,**
**dass** die Entnahmeeinrichtung (10) zwei gegenüberliegend angeordnete Rollen aufweist, zwischen denen die Bedruckstoffbahn (13) aus dem Gehäuse (2) herausführbar ist.

11. Vorrichtung nach Anspruch 9,
**dadurch gekennzeichnet,**
**dass** die Entnahmeeinrichtung eine Rolle (11) und ein gegenüberliegend angeordnetes Dichtelement (12) aufweist, zwischen denen die Bedruckstoffbahn (13) aus dem Gehäuse (2) herausführbar ist.

12. Vorrichtung nach Anspruch 9,
**dadurch gekennzeichnet,**
**dass** die Entnahmeeinnehtung (10) zwei gegenüberliegend angeordnete Dichtelemente aufweist, zwischen denen die Bedruckstoffbahn (13) aus dem Gehäuse (2) herausnihrbar ist.

13. Vorrichtung nach Anspruch 11 oder 12,
**dadurch gekennzeichnet,**
**dass** das Dichtelement (12) ein Filzstreifen ist.

## Claims

1. Device for storing, transporting, and feeding a web of printing material (13) forming a roll (5) for a machine processing rolls of printing material, such as a printing press, including a device for receiving the roll, and a housing (2) that receives and surrounds the roll (5) and out of which the web of printing material (13) is unwindable and which has a base (7) constructed analogously to a pallet,
wherein retaining parts (2a) that are disposed opposite each other and are spaced-apart from each other each include supports for receiving a roll shaft (6) for unwinding the web of printing material (13), the supports disposed at the same level and substantially embodied as half shells (3),
**characterized in**
**that** the half shells (3) are supported eccentrically on the retaining parts (2a) and that the half shells (3) together are pivotable about an axis (4) parallel to the roll shaft (6) between a charging position, in which they can be charged with the roll (5) placed on a roll shaft (6), and an operating position, in which the roll shaft (6) is secured against falling out of the half shells (3), in order to lift a roll shaft (6) with a roll (5) supplied to the half shells (3) in the charging position to a level that is higher than the charging position by a distance (h) while pivoting the half shells (3) into the operating position.

2. Device according to claim 1,
**characterized in**
**that** the pivoting of the half shells (3) is achieved mechanically.

3. Device according to claim 1,
**characterized in**
**that** the pivoting of the half shells (3) is achieved by a motor, in particular an electric motor.

4. Device according to claim 1,
**characterized in**
**that** the pivoting of the half shells (3) is achieved hydraulically, pneumatically, or hydropneumatically.

5. Device according to one of claims 1 to 4,
**characterized in**
**that** the transportable base (7) is associated with the housing.

6. Device according to claim 5,
**characterized in**
**that** the base is firmly connected to the housing (2).

7. Device according to one of claims 5 or 6,
**characterized in**
**that** the housing (2) is placeable on the base (7) and that at least one centring device (8) for aligning the housing (2) on the base (7) is provided.

8. Device according to one of claims 1 to 7,
**characterized in**
**that** the housing (2) has a top side onto which a further housing (2) equipped with a base (7) is placeable.

9. Device according to one of claims 1 to 8,
**characterized by**
a discharge device (10) for guiding the web of printing material (13) out of the housing (2).

10. Device according to claim 9,
**characterized in**
**that** the discharge device (10) includes two rollers arranged opposite each other, between which the web of printing material (13) is guidable out of the housing (2).

11. Device according to claim 9,
**characterized in**
**that** the discharge device includes a roller (11) and a sealing element (12) arranged opposite the roller (11), between which the web of printing material (13) is guidable out of the housing (2).

12. Device according to claim 9,
**characterized in**
**that** the discharge device (10) includes two sealing elements arranged opposite each other, between which the web of printing material (13) is guidable out of the housing (2).

13. Device according to claim 11 or 12,
**characterized in**
**that** the sealing element (12) is a felt strip.

## Revendications

1. Dispositif pour stocker, transporter et alimenter une bande de matériau à imprimer (13) formant un enroulement ou une bobine (5) pour une machine traitant cette bande, telle qu'une machine à imprimer, comprenant un logement de réception pour la bobine avec un carter (2) qui reçoit la bobine (5) en l'entourant, hors duquel la bande de matériau à imprimer (13) peut être déroulée ou dévidée, et qui présente une base (7) d'une configuration analogue à une palette,
des pièces de support (2a) disposées à distance et en regard l'une de l'autre présentant des paliers de support respectivement disposés à un même niveau et destinés à recevoir un arbre de bobine (6) pour dévider la bande de matériau d'impression (13), et les paliers de support étant sensiblement réalisés sous la forme de demi-coques (3),
**caractérisé en ce que** les demi-coques (3) sont montées de manière excentrique dans les pièces de support (2a), et **en ce qu'**il est possible de faire pivoter en commun les demi-coques (3) autour d'un axe (4) parallèle à l'arbre de bobine (6), entre une position de mise en place dans laquelle la bobine (5) placée sur un arbre de bobine (6) peut être amenée dans lesdites demi-coques, et une position de service dans laquelle l'arbre de bobine (6) est bloqué à l'encontre d'une éjection hors des demi-coques (3), en vue de permettre, lors du pivotement des demi-coques (3) vers la position de service, de soulever un arbre de bobine (6) avec une bobine (5) amené aux demi-coques (3) dans la position de mise en place, à un niveau surélevé d'une distance (h) par rapport à la position de mise en place.

2. Dispositif selon la revendication 1, **caractérisé en ce que** l'on peut faire pivoter les demi-coques (3) par voie mécanique.

3. Dispositif selon la revendication 1, **caractérisé en ce que** l'on peut faire pivoter les demi-coques (3) de manière motorisée, notamment par moteur électrique.

4. Dispositif selon la revendication 1, **caractérisé en ce que** l'on peut faire pivoter les demi-coques (3) par voie hydraulique, pneumatique ou hydropneumatique.

5. Dispositif selon l'une des revendications 1 à 4, **caractérisé en ce que** la base (7) apte au transport, est associée au carter.

6. Dispositif selon la revendication 5, **caractérisé en ce que** la base est liée de manière fixe au carter (2).

7. Dispositif selon l'une des revendications 5 ou 6, **caractérisé en ce que** le carter (2) peut être déposé sur la base (7), et **en ce qu'**il est prévu au moins un dispositif de centrage (8) pour orienter le carter (2) sur la base (7).

8. Dispositif selon l'une des revendications 1 à 7, **caractérisé en ce que** le carter (2) présente un côté supérieur sur lequel peut être déposé un autre carter (2) muni d'une base (7).

9. Dispositif selon l'une des revendications 1 à 8, **caractérisé par** un dispositif de prélèvement (10) destiné à faire sortir la bande de matériau à imprimer (13) du carter (2).

10. Dispositif selon la revendication 9, **caractérisé en ce que** le dispositif de prélèvement (10) comprend deux rouleaux disposés mutuellement en regard l'un de l'autre, entre lesquels il est possible de faire sortir la bande de matériau à imprimer (13) du carter (2).

11. Dispositif selon la revendication 9, **caractérisé en ce que** le dispositif de prélèvement (10) comprend un rouleau (11) et un élément d'étanchéité (12) disposés mutuellement en regard l'un de l'autre, entre lesquels il est possible de faire sortir la bande de matériau à imprimer (13) du carter (2).

12. Dispositif selon la revendication 9, **caractérisé en ce que** le dispositif de prélèvement (10) comprend deux éléments d'étanchéité disposés mutuellement en regard l'un de l'autre, entre lesquels il est possible de faire sortir la bande de matériau à imprimer (13) du carter (2).

13. Dispositif selon la revendication 11 ou 12, **caractérisé en ce que** l'élément d'étanchéité (12) est une bande de feutre.
